# DEMANDE DE BREVET EUROPEEN

(11) **EP 0 511 123 A1**
(43) Date de publication de la demande: **28.10.1992**
(21) Numéro de dépôt: 92420113.0
(22) Date de dépôt: 08.04.1992
(51) Int. Cl.: A47G 1/06, G09F 15/00

(54) **Cadre porte-panneau publicitaire d'enseigne et d'affichage**

(30) Priorité: 25.04.1991 FR 9105436
(71) Demandeur: Rambaldi, Noel, F-38190 Froges (FR)
(72) Inventeur: Rambaldi, Noel, F-38190 Froges (FR)

(57) **Abrégé**

Dispositif permettant d'obtenir un cadre porte-panneaux publicitaires de signalisation ou d'affichage.

Ce cadre est constitué d'un profil en forme de C "2", en métal ou en matière synthétique, assemblé d'onglet, obtenu par extrusion ou par pliage. Ce cadre est fixé sur la paroi "3" par les vis "4", ou bien est bridé sur des poteaux.
Il permet la pose ou la dépose des panneaux, sans aucun démontage ou par démontage rapide d'un côté vertical du cadre.

Un jonc "I7", placé sur le cadre, permet d'utiliser des panneaux d'épaisseur variable.

Des volumes "I4", en bois, en métal ou en matière synthétique de préférence de forme cylindrique, placés dans le profil formant la partie inférieure du cadre, permettent les déplacements latéraux du panneau nécessaires à sa mise en place et retiennent ce dernier dans le cadre.

## Description

La présente invention concerne un cadre porte-panneaux publicitaires, d'enseignes ou d'affichage. caractérisé en ce qu'il est constitué d'un profil en forme de C, obtenu par extrusion de métal ou par pliage d'une tôle métallique ou d'une feuille de matière synthétique. Les éléments de ce profil en C sont assemblés d'onglet pour former un cadre. Ce cadre porte le ou les éléments du panneau, lequel peut-être d'épaisseur quelconque, grâce à un jonc jouant le rôle de cale d'épaisseur, ses dimensions sont quelconque. Le panneau peut-être installé ou déposé par le devant du cadre, préalablement fixé sur le mur ou sur les poteaux par un moyen adapté : cette pose et dépose se fait sans aucun démontage du cadre, dès lors que le panneau est constitué d'un minimum de deux éléments, grâce à un mouvement de va et vient imprimé aux éléments du panneau lors de leurs mise en place, lesquels se déplacent latéralement sur des volumes placés dans le profil en C, formant le côté horizontal inférieur du cadre porte-panneaux ; ces volumes étant de préférence cylindriques, sans que cela soit obligatoire. Lorsque le panneau est en seul élément, il peut-être installé ou déposé grâce au démontage rapide d'un des côtés du cadre avec le même mouvement de va et vient sur les cylindres placés dans le bas du cadre ; mouvement grâce auquel il n'y a pas nécessité de dégagement extérieur à la surfaçe occupée par le cadre. Le cadre recouvre le panneau sur ses quatre côtés, qu'il soit constitué d'un seul élément ou de plusieurs. Grâce à l'élimination des points d'ancrage fixes, ce cadre porte-panneaux laisse toute liberté aux mouvements de dilatation ou de rétraction du panneau provoqués par les variations de température ou d'hygrométrie ; l'absence des points d'ancrage lui permet de recevoir tous les types de panneaux, bois, aggloméré, tôle plane ou pliée et particulièrement les panneaux sandwich constitués d'une âme de matière légère alvéolée ou en nids d'abeille et de deux "peaux" de matière quelconque. Ces panneaux sandwich sont en effet difficile à installer de facon classique en raison de la fragilité à la perforation et au poinçonnement de leur surface qui interdit des points d'ancrage solides. Le cadre porte-panneaux peut également recevoir des panneaux d'affichage. Dans cette configuration le profil en C possède sur la façe interne de la façce avant du profil en C un retour qui peut être constitué d'une languette horizontale qui fait partie du profil, ou qui est une pièce rapportée, fixée par un moyen adapté (emboîtement, collage, soudure etc...). Le rôle de ce retour est de servir d'appui à. la façe avant du panneau d'affichage, lequel est ainsi tenu en retrait du bord intérieur du profil en C de façon que le colleur d'affiches puisse glisser à l'aide de sa brosse à coller, l'affiche à l'intérieur du profil en C, qui recouvre ainsi l'affiche sur ses quatre côtés.

Ce cadre est également un élément décoratif en même temps que système de pose.

Les panneaux publicitaires ou d'enseignes sont posés de façon classique sur les murs par des points d'ancrage fixes implantés dans le mur,et sur les poteaux par des points d'ancrage fixes implantés sur les traverses fixées sur les poteaux. Ces points d'ancrage fixes empêchent les mouvements de dilatation ou de rétraction et provoquent des déformations des panneaux. Une autre façon classique de poser les panneaux sur murs ou sur poteaux est de les accrocher à des lisses fixées sur le mur ou sur les poteaux. Ce système entraîne un surcoût de matériaux et une augmentation conséquente du poids de l'ensemble. Si les panneaux possèdent un cadre décoratif, ce cadre nécessite une pose supplémentaire.
La présente invention, résultat d'une étude approfondie des problèmes posés par l'installation des panneaux sur murs ou sur poteaux apporte la solution à ces problèmes.
La figure I est une vue de devant du cadre.
La figure 2 est une coupe selon la droite BB′ de la forme du profil.
Les figures 3 & 4 sont des coupes selon la droite BB′ qui montrent le panneau en cours d'installation.
Les figures 5, 6, 7 & 8 montrent les phases d'installation du panneau en plusieurs éléments.
La figure 9 est une coupe selon la droite BB′ qui montre le jonc en matière dure fixé sur l'arrière du profil en C.
La figure I0 est une coupe selon la droite BB′ qui montre le jonc fixé sur le dos du panneau et prenant appui sur l'arrière du profil en C.
La figure II est une coupe selon la droite BB′ qui montre le jonc fixé sur le dos du panneau et prenant appui sur la paroi sur laquelle le cadre est fixé.
Les figures I2, I3, I4 & I5 montrent les phases d'installation d'un panneau en un seul élément.
La figure I6 est une coupe selon la droite BB′ de la forme particulière du profil en C lorsqu"il porte un panneau d'affichage.
La figure I7 est une vue de façe du cadre qui montre la cadre réalisé avec un profil sans cale d'épaisseur.
La figure I8 est une coupe selon la droite AA′ du profil en C lorsqu'il est démuni de cale d'épaisseur.
La figure I9 est une vue de façe qui montre le panneau en tôle pliée, spécialement conçu pour le cadre porte-panneaux.
La figure 20 est une coupe selon la droite AA′ du panneau en tôle pliée conçu pour le cadre porte-panneaux.

Le cadre "I" porte-panneaux est fabriqué à l'aide d'un profil en C "2" en métal ou en matière synthétique en forme de C.
Ce profil est directement vissé sur la paroi "3" à l'aide de vis "4", de façon à former un carré ou un rectangle dont les angles "5" sont ajustés d'onglet. Le panneau "6" doit être composé au munimum de deux éléments "7" & "8" pour pouvoir être posé ou déposé sans aucun démontage du cadre. Au delà de deux, le nombre d'éléments est quelconque.
La cote verticale "9" du panneau "6" est égale à la somme de la cote verticale "I0" d'ouverture verticale du cadre "I" et de la cote "II" de la profondeur du profil "2".
La cote horizontale "I2" du panneau "6" est égale à la somme de la cote horizontale "I3" d'ouverture horizontale du cadre "I" et de la cote "II" de la profondeur du profil en C "2".
Des volumes "I4" en bois, en métal, ou en matière synthétique dont la cote verticale "I5" est inférieure a la cote "II" de la profondeur du profil en C "2", sont placés dans le profil en C "2" constituant le coté inférieur horizontal "I6" du cadre "I"; leur forme est de préférence cylindrique sans que cela soit obligatoire, ils servent d'appui au panneau "6" permettent son déplacement latéral et tiennent le panneau "6" bloqué à l'intérieur du cadre "I".
Un jonc "I7" en matière synthétique souple, en mousse, en caoutchouc ou en feuillard de métal souple est fixé par un moyen adapté (emboîtement dans une rainure ou sur une languette, collage, vissage etc...) sur l'arrière "I8" du profil en C "2". Son rôle est de repousser le panneau sur la partie avant du profil en C "2", il forme une cale d'épaisseur variable, auto ajustable, qui permet la pose de panneaux d'épaisseur quelconque.
Le jonc "I7" peut-être réalisé en matière dure de nature quelconque, son épaisseur "I9" est alors adaptée en fonction de l'épaisseur du panneau que doit recevoir la cadre porte-panneaux. Dans cette configuration ce jonc "I7" en matière dure peut-être une pièce rapportée, fixée par tout moyen approprié ou bien faire partie du profil en C "2é, directement obtenu lors du pliage ou de l'extrusion.
Le jonc "I7" réalisé en matière souple ou en matière dure peut aussi être fixé au dos du panneau à proximité de son pourtour, il s'appuie alors soit sur la partie arrière "I8" du profil en C, soit sur la paroi "3" sur laquelle le cadre est fixé.
La mise en place du panneau "6" s'effectue en engageant le premier élément "7" dans le profil en C "2", formant la partie supérieure horizontale "20" du cadre "I", jusqu'à ce qu'il bute au fond du profil en C "2". La partie inférieure de l'élément "7" peut alors passer au-dessus du bord du profil en C "2", formant la partie inférieure horizontale "I6" du cadre "I" l'élément "7" est alors glissé vers le bas et vient s'appuyer sur des volumes cylindriques "I4" qui limitent sa descente et le retiennent prisonnier dans le cadre "I". On déplace alors horizontalement cet élément "7" sur les cylindres "I4" de façon que son coté vertical vienne buter au fond du profil en C "2" formant le coté vertical "2I" du cadre "I". On peut alors engager à coté de l'élément "7" l'élément "8" de la même façon que l'on a posé l'élément "7".
On déplace ensuite les deux éléments "7" et"8" dans le sens opposé, de raçon que le panneau "6" qu'ils constituent soit centré dans le cadre "I" qui recouvre le panneau sur ses quatre cotés. La mise en place a pu être réalisée grâce au mouvement de va et vient imprimé aux éléments du panneau.

Un panneau en un seul élément peut-être mis en place dans le cadre "I" par démontage rapide d'un des cotés vertical "22" du cadre "I". La cote horizontale "I2" du panneau "6" est alors égale à la cote "23" de la largeur du cadre "I", diminué de la cote "24", séparant le bord extérieur du cadre de l'extérieur de la vis de fixation "4". Un des cotés verticaux "22" du cadre "I" étant démonté, on engage le panneau dans le profil en C "2" horizontal supérieur "20" en tenant le panneau appuyé sur le coté vertical "25" du cadre "I" resté en place. On le repousse contre la paroi "3" de façon qu'il puisse retomber dans le profil en C "2" horizontal inférieur "I6"; il est alors déplacé latéralement au fond du profil en C "2" vertical "25" resté en place. On peut alors remettre en place le profil en C "2" vertical "22" opposé, l'emplacement des vis "4" se trouve dégagé, on peut donc les revisser. le vanneau est alors repoussé dans l'autre sens de façon à être centré dans le cadre qui le recouvre sur les quatre cotés. Le mouvement de va et vient imprimé au panneau a permis de la mettre en place sans dégagement extérieur à la surface occupée par la cadre "I".

Le cadre porte-panneaux peut recevoir un panneau d'affichage, dans cette configuration il possède sur la côté interne de la façe avant du profil en C "2", un retour "26" qui sert d'appui à la façe avant du panneau d'affichage "27". Le rôle de ce retour "26" est de tenir le panneau d'affichage "27" en retrait du bord intérieur "28" du profil en C "2", de façon que le colleur d'affiches puisse glisser l'affiche "29" à l'intérieur du profil en C "2" qui recouvre ainsi l'affiche "29" sur les quatre côtés. Ce retour "26" peut faire partie du profil en C ou bien être une pièce rapportée, fixée par tout moyen adapté (emboîtement dans une rainure ou sur une languette, collage, soudure etc...).
En fabrication économique le profil "2" en forme de C peut-être réalisé par extrusion ou par pliage d'une tôle métallique ou d'une feuille de matière synthétique (PVC, polycarbonate etc...), sans jonc d'épaisseur , la cote "30" est alors adaptée à l'épaisseur du panneau à mettre en place.

Le cadre peut-être fixé sur des poteaux de façon traditionnelle, à l'aide de brides ; des equerres plates, placées sur la façe arrière du profil en C à l'intérieur ou à l'extérieur de ce profil sont fixées sur ce dernier par tout moyen approprié. Ces équerres assurent la liaison des cotés verticaux et horizontaux du cadre. Cette disposition n'est pas illustrée.

Le cadre porte-panneaux peut recevoir un panneau en tôle pliée "3I", spécialement fabriquée pour s'adapter dans le cadre porte-panneaux. Ce panneau possède un double pli "32" sur ses deux cotés verticaux et un pli rabattu "33" sur ses deux côtés horizontaux, ce qui permet de l'utiliser dans un sens ou tête bêche, un raidisseur "34" est placé en haut et en bas de ce panneau afin de créer une surface "35" qui couvre toute la surface du dos du panneau qui est balayé par le jonc lors de la mise en place du panneau. Ce raidisseur "34" forme la surface d'appui "35" nécessaire au jonc pour repousser le panneau sur la face avant du profil en C "2".

## Revendications

**I)** Cadre porte-panneaux caractérisé en ce qu'il est constitué d'un profil en C, obtenu par extrusion de métal ou de matière synthétique ou par pliage d'une tôle ou d'une feuille de matière synthétique.

**2 )** Cadre porte-panneaux selon la revendication I, caractérisé en ce qu'il permet la pose et la dépose, sans aucun démontage d'un panneau constitué d'un minimum de deux éléments et la pose ou la dépose d'un panneau en un seul élément, grâce au démontage rapide d'un des cotés verticaux du cadre, sans dégagement extérieur à la surface occupée par le cadre.

**3)** Cadre porte-panneaux selon les revendications I & 2, caractérisé en ce qu'il est constitué d'un profil en forme de C qui recouvre le panneau qu'il supporte sur ses quatre cotés.

**4)** Cadre porte-panneaux selon les revendications I, 2 & 3, caractérisé par un mouvement de va et vient imprimé aux panneaux, permettant à ces derniers d'être posés et déposés dans le cadre préalablement mis en place, sans démontage du cadre ou sans dégagement extérieur à la surface occupée par le cadre.

**5)** Cadre porte-panneaux selon les revendications I, 2, 3 & 4 caractérisé par un jonc souple fixé sur l'arrière du profil en C ou sur le dos du panneau, lequel a pour fonction de cale d'épaisseur, variable, auto-ajustable, dont le rôle est de plaquer le panneau sur l'avant du cadre et de permettre la mise en place de panneaux d'épaisseur quelconque.

**6)** Cadre porte-panneaux selon les revendications I, 2, 3, 4 & 5 caractérisé par un jonc en matière dure qui est soit partie intégrante du cadre obtenu directement au pliage ou à l'extrusion, soit une partie rapportée fixée par tout moyen approprié sur l'arrière du profil en C ou sur le dos du panneau. L'épaisseur de ce jonc est qualibré en fonction de l'épaisseur du panneau qui doit être placé dans le cadre.

**7)** Cadre porte-panneaux selon les revendications I, 2, 3; 4, 5 & 6, caractérisé par des volumes en bois, en métal ou en matière synthétique, de forme quelconque, mais notamment cylindriques, dont la fonction est d'assurer le déplacement latéral des panneaux et de retenir ces derniers dans le cadre.

**8)** Cadre porte-panneaux selon les revendications I, 2, 3, 4, 5, 6 & 7, caractérisé par un profil en C démuni de jonc, jouant le rôle de cale d'épaisseur, ce profil en C étant alors construit en fonction du panneau qu'il doit recevoir.

**9)** Cadre porte-panneaux selon des revendications I, 2, 3, 4, 5, 6, 7 & 8, caractérisé par le fait que le panneau placé dans le cadre est flottant, afin de permettre les mouvements de dilatation et de rétraction provoqués var les variations de température ou d'hygrométrie.

**I0)** Cadre porte-panneaux selon les revendications I^{?} 2, 3, 4, 5, 6, 7, 8 & 9 caractérisé par un retour sur la façe interne de la partie avant du profil en C dont le rôle est de tenir le panneau d'affichage en retrait du bord intérieur du profil en C afin de permettre au colleur de glisser l'affiche à l'intérieur du cadre.
